# EUROPÄISCHE PATENTSCHRIFT

(11) **EP 3 439 528 B1**
(45) Veröffentlichungstag und Bekanntmachung des Hinweises auf die Patenterteilung: **19.02.2020**
(21) Anmeldenummer: 17715955.5
(22) Anmeldetag: 07.04.2017
(51) Int. Cl.: A47L 15/50

(54) **SCHIEBE- UND HUBMECHANISMUS FÜR EIN MÖBEL ODER HAUSHALTSGERÄT UND MÖBEL ODER HAUSHALTSGERÄT MIT EINEM DERARTIGEN SCHIEBE- UND HUBMECHANISMUS**
SLIDING AND LIFTING MECHANISM FOR A PIECE OF FURNITURE OR DOMESTIC APPLIANCE, AND PIECE OF FURNITURE OR DOMESTIC APPLIANCE HAVING SUCH A SLIDING AND LIFTING MECHANISM
MÉCANISME DE POUSSÉE ET DE LEVÉE POUR UN MEUBLE OU UN APPAREIL ÉLECTROMÉNAGER ET MEUBLE OU APPAREIL ÉLECTROMÉNAGER COMPORTANT UN TEL MÉCANISME DE POUSSÉE ET DE LEVÉE

(30) Priorität: 08.04.2016 DE 102016106528
(43) Veröffentlichungstag der Anmeldung: 13.02.2019
(73) Patentinhaber: Paul Hettich GmbH & Co. KG, 32278 Kirchlengern (DE); BSH Hausgeräte GmbH, 81739 München (DE)
(72) Erfinder: REHAGE, Daniel, 09127 Chemnitz (DE); BRINKMAN, Rüdiger, 32602 Vlotho (DE); WROBEL, Jana, 27432 Bremervörde (DE); KRÜGER, David, 32545 Bad Oeynhausen (DE); GURR, Arnold, 49090 Osnabrück (DE); BEXTERMÖLLER, Benjamin, 49324 Melle (DE); RACS, Florian, 89522 Heidenheim/Brenz (DE); STECK, Thomas, 89438 Holzheim (DE); HEINLE, Martin, 89353 Glött (DE)
(74) Vertreter: Kleine, Hubertus
(86) Internationale Anmeldenummer: PCT/EP2017/058424
(87) Internationale Veröffentlichungsnummer: WO 2017/174793

(56) Entgegenhaltungen:
- WO-A1-2015/185631
- DE-A1-102012 107 993
- US-A- 5 115 822

## Beschreibung

Die Erfindung betrifft einen Schiebe- und Hubmechanismus einer Ablage eines Möbels oder Haushaltsgeräts, aufweisend eine Auszugsführung mit einer Korpusschiene und einer gegenüber der Korpusschiene bewegbaren Laufschiene, sowie eine Hubeinrichtung, die an der Laufschiene angeordnet ist und die Ablage trägt, wobei ein schwenkbar gelagerter Sperrhebel vorgesehen ist. Die Erfindung betrifft weiterhin ein Möbel oder ein Haushaltsgerät mit einer Ablage, die über einen solchen Schiebe- und Hubmechanismus geführt ist.

Ein derartiger Schiebe- und Hubmechanismus mit einer Scherenmechanik als Hubeinrichtung ist aus der Druckschrift JP 2006 204 591 A bekannt. Der Schiebe- und Hubmechanismus dient dort dem Anheben eines Geschirrkorbs einer Geschirrspülmaschine. Der Korb ist auf einer Scherenmechanik angeordnet und kann zusammen mit dieser in einem wannenartigen Auszug aus dem Korpus der Geschirrspülmaschine ausgezogen werden. Bei herausgezogenem wannenartigen Auszug kann der Korb an einem Griff angehoben werden, wobei die Scherenmechanik ausfährt. In der angehobenen Situation kann ein Be- bzw. Entladen des Geschirrkorbs in einer die Rückenmuskulatur und die Wirbelsäule entlastenden aufrechten Position des Benutzers erfolgen. Aufgrund des wannenartigen Auszugs belegt der Geschirrkorb jedoch auch im eingeschobenen Zustand den gesamten Innenraum der Geschirrspülmaschine und kann nicht, wie bei einer Mehrzahl der handelsüblichen Geschirrspülmaschinen vorgesehen ist, zusammen mit einem zweiten, oberhalb angeordneten Geschirrkorb verwendet werden.

Aus der Druckschrift DE 10 2012 107 993 A1 ist eine Schiebe- und Schwenkmechanik für eine Ablage eines Möbels oder Haushaltsgeräts bekannt, bei der die Ablage, beispielsweise ein Geschirrkorb, durch Auszugsführungen geführt ist. Die Auszugsführungen sind an einer Schwenkmechanik angeordnet, die ein Verschwenken der Auszugsführungen mitsamt der Ablage nach oben zulassen. Dabei ist eine Arretierung vorgesehen, die verhindert, dass eine nicht vollständig ausgefahrene Ablage hochgeschwenkt werden kann, was innerhalb des Möbels bzw. Haushaltsgeräts zu einer Kollision führen könnte, beispielsweise mit einem weiteren, oberhalb angeordneten Geschirrkorb.

Bei dem Schiebe- und Hubmechanismus der Druckschrift JP 2006 204 591 A kann zur Platzersparnis anstelle des wannenartigen Auszugs ein Auszug mit Hilfe von seitlich angeordneten Führungsschienen eingesetzt werden. In dem Fall lässt sich der Schiebe- und Hubmechanismus auch einsetzen, wenn im Korpus des Möbels oder Haushaltsgeräts weitere Ablagen oder auch feststehende Böden angeordnet sind, die jedoch einem Einschieben der Auszugsführung bei ausgefahrener Hubeinrichtung entgegenstehen.

Es ist daher eine Aufgabe der vorliegenden Erfindung, einen Schiebe- und Hubmechanismus der eingangs genannten Art zu schaffen, bei dem ein Einfahren der Auszugsführung unterbunden ist, wenn die Hubeinrichtung ausgefahren ist. Es ist eine weitere Aufgabe der vorliegenden Erfindung, ein Möbel oder Haushaltsgerät mit einem derartigen Schiebe- und Hubmechanismus bereit zu stellen.

Diese Aufgabe wird durch einen Schiebe- und Hubmechanismus bzw. ein Möbel oder Haushaltsgerät mit den jeweiligen Merkmalen der unabhängigen Ansprüche gelöst. Vorteilhafte Ausgestaltungen und Weiterbildungen sind in den jeweiligen abhängigen Ansprüchen zu finden.

Bei einem erfindungsgemäßen Schiebe- und Hubmechanismus der eingangs genannten Art sperrt der schwenkbar gelagerte Sperrhebel bei angehobener Ablage in einer Verriegelungsstellung eine Bewegung der Laufschiene gegenüber der Korpusschiene.

Über den schwenkbar gelagerten Sperrhebel erfolgt eine Kopplung der Ablage oder der mit der Ablage verbundenen Hubeinrichtung mit der Auszugsführung derart, dass die Bewegung der Laufschiene gegenüber der Korpusschiene gesperrt ist und so die Auszugsführung nicht eingeschoben werden kann, wenn die Ablage angehoben ist.

Bevorzugt erfolgt die Sperrung der Laufschiene gegenüber der Korpusschiene unmittelbar an der Korpusschiene, wodurch sich eine gewünschte Verriegelung der Einschubbewegung bei angehobener Ablage realisieren lässt, ohne dass Änderungen an dem Korpus des Möbels oder des Haushaltsgeräts erforderlich sind. Alternativ kann eine Sperrung gegenüber einem feststehenden Teil des Korpus erfolgen, bevorzugt gegenüber einer Komponente des Korpus, die zu diesem Zweck nicht speziell ausgestaltet werden muss und bereits standardmäßig vorhanden ist, beispielsweise einer Seitenwand des Korpus. Grundsätzlich ist es natürlich auch möglich, ein spezielles Element am Korpus vorzusehen oder zu montieren, das genutzt wird, um über den Sperrhebel die Bewegung der Laufschiene gegenüber der Korpusschiene zu sperren.

In einer vorteilhaften Ausgestaltung des Schiebe- und Hubmechanismus ist der Sperrhebel direkt oder indirekt an einer gegenüber der Korpusschiene bewegbaren Schiene der Auszugsführung schwenkbar gelagert. Auch dieses ermöglicht eine Verriegelung, ohne dass ein Eingriff am Korpus des Möbels oder Haushaltsgeräts notwendig ist. Die genannte bewegbare Schiene der Auszugsführung kann dabei die Laufschiene der Auszugsführung sein oder eine Mittelschiene, die bei einem sogenannten Vollauszug zwischen der Korpusschiene und der Laufschiene angeordnet ist.

In einer weiteren vorteilhaften Ausgestaltung des Schiebe- und Hubmechanismus weist der Sperrhebel an einem Hebelarm eine Anschlagsfläche auf, mit der er in Verriegelungsstellung im Eingriff mit der Korpusschiene ist. Bevorzugt weist die Anschlagsfläche in Richtung des Hebelarms und liegt in der Verriegelungsstellung an einer in Auszugsrichtung nach vorn weisenden Kante der Korpusschiene an. Durch Anordnung der Anschlagsfläche in Richtung des Hebelarms kann der Sperrhebel materialsparend ausgelegt sein und dennoch in der Verriegelungsstellung große Kräfte übertragen. Die Verwendung einer nach vorne weisenden Kante der Korpusschiene, an der die Anschlagsfläche in der Verriegelungsstellung anliegt, erlaubt ebenfalls eine Umsetzung des Verriegelungsmechanismus ohne zusätzlichen Materialaufwand. Vorteilhaft kann eine vorhandene vordere Kante der Korpusschiene als Anlagefläche für die Anschlagsfläche des Sperrhebels eingesetzt werden.

In einer weiteren vorteilhaften Ausgestaltung des Schiebe- und Hubmechanismus, die für eine Auszugsführung mit Mittelschiene geeignet ist, ist der Sperrhebel an der Mittelschiene angeordnet und als zweiseitiger Hebel ausgebildet, der in der Verriegelungsstellung mit einem weiteren Hebelarm im Eingriff mit der Laufschiene der Auszugsführung ist. Bevorzugt weist der weitere Hebelarm eine weitere Anschlagsfläche auf, die in Richtung des weiteren Hebelarms weist und in der Verriegelungsstellung an einer in Auszugsrichtung nach hinten weisenden Kante der Laufschiene anliegt. Die zuvor als vorteilhaft erläuterte Anlage des Sperrhebels gegen die Kante der Korpusschiene wird analog so auf die Anlage des Sperrhebels an der Laufschiene übertragen.

In einer weiteren vorteilhaften Ausgestaltung des Schiebe- und Hubmechanismus ist der Sperrhebel an der Laufschiene gelagert und als einseitiger Hebel ausgebildet. Der Sperrhebel kann beispielsweise über eine Sperrwippe an der Laufschiene gelagert sein, wobei die Sperrwippe verschwenkbar zur Laufschiene gelagert und der Sperrhebel verschwenkbar zur Sperrwippe gelagert ist. Bei dieser Ausgestaltung, die sowohl bei einer Auszugsführung mit als auch bei einer Auszugsführung ohne Mittelschiene eingesetzt werden kann, verhindert der Sperrhebel unabhängig von einer Mittelschiene eine Bewegung der Laufschiene relativ zur Korpusschiene.

In einer weiteren vorteilhaften Ausgestaltung des Schiebe- und Hubmechanismus ist zumindest in der abgesenkten Stellung der Ablage bzw. der Hubeinrichtung die Ablage und/oder die Hubeinrichtung im Eingriff mit dem Sperrhebel. Dieser Eingriff stellt eine Kopplung zwischen Ablage bzw. Hubeinrichtung und dem Sperrhebel dar, so dass eine Verriegelung der Schienen dann erfolgt, wenn die Ablage bzw. die Hubeinrichtung angehoben ist. Dabei kann beispielsweise vorgesehen sein, dass der Sperrhebel durch Gewichtskraft und/oder Federkraft zumindest bei einer ausgezogenen Stellung der Auszugsführung selbstständig die Verriegelungsstellung einnimmt, wenn der Sperrhebel nicht im Eingriff mit der Hubeinrichtung und/oder der Ablage ist. Dieses kann bevorzugt erzielt werden, indem an der Ablage oder der Hubeinrichtung ein Element angeordnet ist, das zumindest in der ausgezogenen Stellung der Auszugsführung auf den Hebelarm einwirkt und ihn aus der Verriegelungsstellung der Hubeinrichtung bewegt. Dabei kann das Element den Sperrhebel unmittelbar kontaktieren oder aber mittelbar über beispielsweise die Sperrwippe, deren Bewegung sich auf den Sperrhebel überträgt.

In einer weiteren vorteilhaften Ausgestaltung des Schiebe- und Hubmechanismus ist die Hubeinrichtung mindestens ein Scherenwerk mit Scherenhebeln, wobei bevorzugt jeweils ein Scherenwerk an zwei gegenüberliegenden Seiten der Ablage angeordnet ist.

In einer weiteren vorteilhaften Ausgestaltung des Schiebe- und Hubmechanismus ist die Hubeinrichtung in einer zumindest teilweise eingefahrenen Stellung der Auszugsführung blockiert. Bevorzugt ist zu diesem Zweck ein Sperrhaken an der Auszugsführung angeordnet, der bei der zumindest teilweise eingefahrenen Stellung der Auszugsführung ein an der Hubeinrichtung und/oder der Ablage ausgebildetes oder angeordnetes Element gegen eine Hubbewegung sperrt, beispielsweise übergreift. Durch die Sperrung wird verhindert, dass die Hubeinrichtung angehoben werden kann, bevor die Auszugsführung vollständig ausgefahren ist. Der Sperrhaken kann beispielsweise an einer separaten Sperrklinke angeordnet sein, die abhängig von der Auszugsstellung der Auszugsführung verschwenkt wird, um die Ablage oder die Hubeinrichtung freizugeben. Alternativ kann der Sperrhaken auch an der Sperrwippe angeordnet sein.

Ein erfindungsgemäßes Möbel oder Haushaltsgerät mit einer Ablage weist einen zuvor beschriebenen Schiebe- und Hubmechanismus für die Ablage auf. Vorteilhaft kann der Schiebe- und Hubmechanismus bei einer Geschirrspülmaschine als Haushaltsgerät eingesetzt werden, wobei die Ablage ein Geschirrkorb der Geschirrspülmaschine ist.

Die Erfindung wird nachfolgend anhand von Ausführungsbeispielen mit Hilfe von Figuren näher erläutert. Die Figuren zeigen:
- Fig. 1: eine isometrische Gesamtansicht eines Geschirrspülers mit ei-ner Geschirrkorbeinheit mit Schiebe- und Hubmechanismus in einem ersten Ausführungsbeispiel;
- Fig. 2a: eine isometrische Ansicht des Schiebe- und Hubmechanismus in eingefahrener Schiebestellung und abgesenkter Hubstellung des Drahtkorbs;
- Fig. 2b: ein Ausschnitt aus Fig. 2a in einer Detailansicht;
- Fig. 3: eine isometrische Ansicht eines Schiebe- und Hubmechanis-mus in ausgefahrener Schiebe- und ausgefahrener Hubstel-lung des Drahtkorbs;
- Fig. 4a, b: eine Seiten- bzw. isometrische Detailansicht eines Teils des Schiebe- und Hubmechanismus in einer teileingefahrenen Schiebestellung des Drahtkorbs;
- Fig. 5a, b: eine Seiten- bzw. isometrische Detailansicht eines Teils des Schiebe- und Hubmechanismus in einer Zwischenstellung;
- Fig. 6a, b: eine Seiten- bzw. isometrische Detailansicht eines Teils des Schiebe- und Hubmechanismus bei leicht angehobenem Drahtkorb;
- Fig. 7a-c: verschiedene Seiten- bzw. isometrische Detailansichten eines Teils des Schiebe- und Hubmechanismus bei weiter angeho-benem Drahtkorb;
- Fig. 8a: eine isometrische Ansicht eines zweiten Ausführungsbeispiels eines Schiebe- und Hubmechanismus in ausgefahrener Schiebestellung und abgesenkter Hubstellung eines Draht-korbs;
- Fig. 8b: eine Detailansicht aus Fig. 8a;
- Fig. 9a: eine isometrische Ansicht des zweiten Ausführungsbeispiels des Schiebe- und Hubmechanismus bei leicht angehobenem Drahtkorb;
- Fig. 9b: eine Detailansicht aus Fig. 9a;
- Fig. 10a, b: eine Seiten- bzw. isometrische Detailansicht eines Teils des Schiebe- und Hubmechanismus des zweiten Ausführungsbei-spiels; und
- Fig. 11a-c: verschiedene Seiten- bzw. isometrische Detailansichten eines Teils des Schiebe- und Hubmechanismus des zweiten Ausfüh-rungsbeispiels.

In der nachfolgenden Figurenbeschreibung beziehen sich Begriffe wie oben, unten, links, rechts, vorne, hinten usw. falls nicht anders angegeben ausschließlich auf die in den jeweiligen Figuren gewählte beispielhafte Darstellung und Position des Schiebe- und Hubmechanismus bzw. der Ablage.

In den Figuren 1 bis 7c ist ein erstes Ausführungsbeispiel eines Schiebe- und Hubmechanismus mit Scherenmechanik in verschiedenen Arbeitsstellungen und verschiedenen Ansichten dargestellt. In allen Figuren kennzeichnen gleiche Bezugszeichen gleiche bzw. gleichwirkende Elemente.

Dargestellt ist eine Geschirrspülmaschine 1 als Beispiel eines Haushaltsgeräts, in dem der Schiebe- und Hubmechanismus zum Verfahren bzw. Anheben eines Geschirrkorbs verwendet wird. Es wird angemerkt, dass der Schiebe- und Hubmechanismus gemäß der Anmeldung auch in anderen Haushaltsgeräten, z.B. Gargeräten oder Kühlgeräten, oder auch in einem Möbel eingesetzt werden kann. In diesem Sinne ist auch der Geschirrkorb, der über den Schiebe-und Hubmechanismus verfahren bzw. angehoben werden kann, als ein Beispiel einer Ablage zu verstehen. Andere Beispiele einer Ablage sind Gargutträger, Behälter, Drahtkörbe in Möbeln oder Schubkästen oder sonstige Auszüge, die aus einem Korpus gefahren und angehoben werden können.

Fig. 1 zeigt die Geschirrspülmaschine 1 in einer isometrischen Gesamtansicht mit einem Korpus 2 und geöffneter Gerätetür 3. Der Korpus 2 weist Seitenwände 21 auf, an deren Innenseite Laufschienen zur Führung von zwei Geschirrkorbeinheiten 4, 5 angeordnet sind. Die obere Geschirrkorbeinheit 4 weist dabei eine Ablage in Form eines Drahtkorbs 41 als Geschirrkorb auf, der in bekannter Weise in horizontaler Richtung verfahrbar aus dem Innenraum des Korpus 2 ausziehbar ist, um Geschirr ein- bzw. ausräumen zu können.

Die untere Geschirrkorbeinheit 5 ist mit einem Schiebe- und Hubmechanismus ausgestattet. Sie umfasst eine Ablage in Form eines Drahtkorbs 51 als Geschirrkorb, der ebenfalls horizontal verfahrbar ist und aus dem Korpus 2 herausgezogen werden kann. Zu diesem Zweck ist an jeder Seite der Geschirrkorbeinheit 5 eine Auszugsführung 6 angeordnet, die an den Seitenwänden 21 montiert ist, so dass der Drahtkorb 51 bei geöffneter Gerätetür 3 horizontal aus dem Korpus 2 gefahren werden kann.

Zusätzlich zu der Möglichkeit, den Drahtkorb 51 horizontal aus dem Korpus 2 herauszufahren, ist eine Hubeinrichtung vorgesehen, um den Drahtkorb 51 in der ausgezogenen Position anheben zu können und so Geschirr bequemer und rückenschonender ein- und ausräumen zu können. Im dargestellten Ausführungsbeispiel ist die Hubeinrichtung durch jeweils ein seitlich angeordnetes Scherenwerk gebildet, das Scherenhebel 53, 54 an jeder Seite 52 des Drahtkorbs 51 aufweist.

Aus Gründen der Übersichtlichkeit ist in der Fig. 1 und auch in den Fig. 2 und 3 von der Hubeinrichtung nur das Scherenwerk auf einer der Seiten 52 des Drahtkorbs 51 dargestellt. Aus statischen Gründen ist es sinnvoll, auf jeder der beiden Seiten 52 ein synchron bewegtes Scherenwerk vorzusehen.

Um den Drahtkorb 51 bequem und mit möglichst geringem Kraftaufwand nach oben anheben zu können, ist das Scherenwerk mit einem Hebelgestänge verbunden, das vorliegend einen Kniehebel 55 und einen Schwenkhebel 56 umfasst. Am Ende des Schwenkhebels 56 ist ein Bügelgriff 57 mit einem seiner beiden Enden angebracht. Das andere, hier ins freie verlaufende Ende des Bügelgriffs 57 ist mit einem entsprechenden Schwenkhebel auf der anderen Seite des Drahtkorbs 51 gekoppelt, der, wie erwähnt, hier nicht dargestellt ist.

Beim Verschwenken des Bügelgriffs 57 drückt sich der Schwenkhebel 56, der drehbar an der Seite 52 gelagert ist, über den Kniehebel 55 an einem der Scherenhebel, vorliegend am ersten Scherenhebel 53, ab, wodurch der Drahtkorb 51 angehoben und das Scherenwerk ausgefahren wird. In einer vollständig ausgefahrenen Position des Scherenwerks bilden der Kniehebel 55 und der Schwenkhebel 56 an ihrer Verbindungsstelle ein Kniegelenk, so dass der Drahtkorb 51 sicher in der oberen Position arretiert ist.

In den Fig. 2a und 3 ist die Geschirrkorbeinheit 5 mit dem Scherenwerk und der Auszugsführung 6 in jeweils einer isometrischen Ansicht separat von dem Korpus 2 der Geschirrspülmaschine 1 dargestellt. Fig. 2a zeigt den Drahtkorb 51 dabei in der abgesenkten und eingefahrenen Position, während Fig. 3 den Drahtkorb 51 in der ausgefahrenen und teilweise angehobenen Position wiedergibt. Fig. 2b zeigt einen Ausschnitt der Fig. 2a in einer Detaildarstellung.

In diesen Figuren ist zu erkennen, dass die Auszugsführung 6 ein sogenannter Vollauszug ist, der drei zueinander bewegliche Schienen umfasst, eine Korpusschiene 61, eine Mittelschiene 62 und eine Laufschiene 63. Eingebaut in die Geschirrspülmaschine 1 ist die Korpusschiene 61 im Korpus 2 der Geschirrspülmaschine 1 montiert, beispielsweise an der Seitenwand 21 verschraubt.

Mit der Laufschiene 63 ist der Drahtkorb 51 über das Scherenwerk verbunden. Zu diesem Zweck ist an dem in Auszugsrichtung gesehen hinteren Ende der Laufschiene 63 ein Drehlager 631 an einer Lasche 635 angeordnet, in dem ein Ende des ersten Scherenhebels 53 drehbar gelagert ist. Das gegenüber liegende Ende des ersten Scherenhebels 53 ist an der Seite 52 des Drahtkorbs 51 in einer Linearführung 521 verschiebbar und drehbar gelagert. Der andere, zweite Scherenhebel 54 ist umgekehrt drahtkorbseitig in einem Drehlager 522 schwenkbar aber relativ zum Drahtkorb 51 ortsfest gelagert. Das gegenüber liegende Ende des zweiten Scherenhebels 54 weist eine Laufrolle 541 auf, mit der dieses Ende des zweiten Scherenhebels 54 auf der Oberseite der Laufschiene 63 verfahren werden kann. Bei abgesenktem Drahtkorb 51 (Fig. 2a) befindet sich die Laufrolle 541 im wesentlichen am vorderen Ende der Laufschiene 63; beim Anheben des Drahtkorbes 51 verfährt die Laufrolle 541 auf das Drehlager 631 zu.

An der Mittelschiene 62 ist ein Sperrhebel 7 um eine horizontale Achse in einem Schwenklager 621 schwenkbar angeordnet. Der Sperrhebel 7 verhindert, dass bei angehobenem Drahtkorb 51 die Laufschiene 63 bzw. die Mittelschiene 62 relativ zur Korpusschiene 61 verfahren werden können.

Weiter ist eine Sperrklinke 8 an der Laufschiene 63 angeordnet, die bei nicht vollständig ausgefahrender Auszugsführung 6 verhindert, dass der Drahtkorb 51 über das Scherenwerk angehoben werden kann. Die Verriegelung ist in der Detailzeichnung der Fig. 2b dargestellt. Die Sperrklinke 8 ist c-förmig ausgebildet, wobei ein nach oben stehender Schenkel einen Sperrhaken 81 bildet. Die Sperrklinke 8 ist an einer dem Sperrhaken 81 gegenüberliegenden Seite schwenkbar gelagert und übergreift in der dargestellten Schwenkposition einen Riegel 512, der an dem Drahtkorb 51 angeordnet oder ausgebildet ist. Durch das Übergreifen des Riegels 512 ist ein Anheben des Drahtkorbs 51 verhindert.

Die Ausgestaltung und Funktion des Sperrhebels 7 und der Sperrklinke 8 werden nachfolgend im Zusammenhang mit den Fig. 4a bis 7c detaillierter erläutert.

In den Fig. 4a, 5a, 6a und 7a ist jeweils ein Ausschnitt der Geschirrkorbeinheit 5 im Bereich des Sperrhebels 7 in einer Seitenansicht in verschiedenen Stellungen des Drahtkorbs 51 dargestellt. Die Figuren 4b, 5b, 6b und 7b zeigen jeweils einen vergleichbaren Ausschnitt in der entsprechenden Stellung des Drahtkorbs 51 in einer isometrischen Schrägansicht. Fig. 7c zeigt zusätzlich die Stellung gemäß den Fig. 7a und 7b in einer isometrischen Schrägansicht mit Blick auf die in den Fig. 7a und 7b nicht sichtbare Seite der Auszugsführung 6.

In der in den Fig. 4a und 4b dargestellten teilausgezogenen Stellung der Auszugsführung 6 ist ein Anheben des Drahtkorbs 51 zunächst durch die Sperrklinke 8 verhindert, die mit ihrem Sperrhaken 81 über den Riegel 512 greift. Die Sperrklinke 8 ist c-förmig ausgeformt, wobei der Sperrhaken 81 einen der Schenkel bildet.

In der Darstellung der Figuren 5a und 5b ist die Auszugsführung 6 dann vollständig ausgezogen und der Drahtkorb 51 befindet sich noch (oder wieder) in der abgesenkten Stellung.

Der Sperrhebel 7 ist bei diesem Ausführungsbeispiel ein zweiseitiger Hebel mit einem Hebelarm 71, der in Richtung des Korpus weist und einem weiteren Hebelarm 73, der in Auszugsrichtung nach vorne weist. Der Hebelarm 71 weist einen Endabschnitt 72 auf, an dem eine im Wesentlichen senkrecht zur Längserstreckung des Hebelarms 71 verlaufende Anschlagsfläche 721 ausgebildet ist.

An der Unterseite des Endabschnitts 72 ist eine Anlaufschräge 722 ausgeformt. Im eingefahrenen oder teileingefahrenen Zustand der Auszugsführung 6 (vgl. Fig. 2b) läuft die Anlaufschräge 722 auf einer Fläche der Korpusschiene 61, so dass der Hebelarm 71 gegenüber einer waagerechten Position leicht angehoben und der weitere Hebelarm 73 gegenüber der waagerechten Position leicht abgesenkt ist. Der Endabschnitt 72 kann dabei im unteren Bereich der Anlaufschräge 722 einen nach innen hervorstehenden Abschnitt aufweisen, mit der er unter die Mittelschiene 62 greift (vgl. auch Fig. 4b). Dieser Abschnitt bildet die eigentliche Anschlagsfläche 721 des Hebelarms 71. In der in den Fig. 5a und 5b wiedergegebenen Auszugsposition hat die Anlaufschräge 722 die Auflagefläche der Korpusschiene 61 verlassen, sodass der Endabschnitt 72 nicht mehr von der Korpusschiene 61 geführt ist.

Am gegenüberliegenden weiteren Hebelarm 73 ist ein weiterer Endabschnitt 74 ausgebildet, der eine in Auszugsrichtung nach vorne weisende weitere Anschlagsfläche 741 bereitstellt. An der Oberseite des weiteren Endabschnitts 74 ist eine weitere Anlaufschräge 742 ausgebildet.

In der dargestellten Schwenklage des Sperrhebels 7 kann die an der Laufschiene 63 angeordnete Lasche 635, die das Drehlager 631 für das Scherenwerk trägt, hinter der weiteren Anlaufschräge 742 bis in die in den Fig. 5a und 5b dargestellte Position vorbeigleiten, da die weitere Anlaufschräge 742 nur im äußeren, dem Betrachter in Fig. 5a zugewandten Bereich des weiteren Endabschnitts 74 ausgebildet ist.

Die weitere Anschlagsfläche 741 endet unterhalb der Lasche 635 der Laufschiene 63 so, dass in der dargestellten Position die Lasche 635 nicht vollständig an der Anschlagsfläche 741 anliegt. Im Bereich des Schwenklagers 621 des Sperrhebels 7 ist eine in diesen Figuren nicht sichtbare Feder angeordnet, die ein gegen den Uhrzeigersinn wirkendes Drehmoment auf den Sperrhebel 7 ausübt. Bei ganz oder teilweise eingefahrener Auszugsführung 6 verhindert die auf der Korpusschiene 61 aufliegende Anlaufschräge 722 eine Drehung des Sperrhebels 7 aus der entriegelten Position in eine Verriegelungsposition. Bei der Stellung der Auszugsführung 6 in den Figuren 5a und 5b sind die Anlaufschräge 722 und die Korpusschiene 61 nicht mehr im Kontakt miteinander. Eine Verdrehung des Sperrhebels in die verriegelte Position findet dennoch nicht statt, da am Drahtkorb 51 ein Drahtfinger 511 ausgebildet ist, der von oben auf die weitere Anlaufschräge 742 drückt. In der in Fig. 5a dargestellten Position befindet sich die Lasche 635 schon im Eingriff mit der weiteren Anschlagfläche 741, aber es findet noch keine Verriegelung der Auszugsführung 6 statt. Auf diese Weise wird erreicht, dass sich trotz vollständig ausgezogener Auszugsführung 6 der Sperrhebel 7 noch in der entriegelten Position befindet, sodass ausgehend von der Stellung der Fig. 5a und 5b ein Wiedereinschieben der Auszugsführung 6 möglich ist.

Der dem Sperrhaken 81 gegenüberliegende andere Schenkel der c-förmigen Sperrklinke 8 bildet einen Entriegelungshebel 82, mit dem die Sperrklinke 8 in der in den Fig. 5a und 5b dargestellten Position auf einen am weiteren Hebelarm 73 ausgebildeten und nach oben hervorstehenden Aktivator 75 aufläuft.

Die Geometrie der Sperrklinke 8 und des Aktivators 75 sind so gewählt, dass in der entriegelten Stellung des Sperrhebels 7 die Sperrklinke 8 leicht gegen den Uhrzeigersinn geschwenkt wird, so dass sich der in den Fig. 5a und 5b sichtbare Spalt zwischen dem Sperrhaken 81 und dem Riegel 512 bildet. Dieser Spalt gibt dem Drahtkorb 51 eine (zunächst kleine) Bewegungsfreiheit nach oben. Somit ist in der Stellung der Fig. 5a und 5b die Möglichkeit gegeben, den Drahtkorb 51 zunächst zumindest geringfügig durch Bewegung des Bügelgriffs 57 anzuheben. Die Stellung der Fig. 5a und 5b, nachfolgend auch Zwischenstellung genannt, erlaubt somit sowohl ein Wiedereinschieben des Drahtkorbs 51, als auch ein Anheben des Drahtkorbs 51. Die horizontale als auch die vertikale Bewegung sind somit entriegelt.

In den Fig. 6a und 6b ist der Bewegungsablauf dargestellt, der sich bei einem Anheben des Bügelgriffs 57 aus der in den Fig. 5a und 5b gezeigten Stellung ergibt. Durch Anheben bzw. Verschwenken des Bügelgriffs 57 wird das Scherenwerk ausgefahren und der Drahtkorb 51 zunächst geringfügig angehoben. Mit dem Drahtkorb 51 hebt sich auch der Drahtfinger 511, der in der Zwischenstellung der Fig. 5a und 5b auf die weitere Anlaufschräge 742 des Sperrhebels 7 gedrückt hat. Durch das Anheben des Drahtfingers 511 verschwenkt nun der Sperrhebel 7 federkraftbeaufschlagt entgegen dem Uhrzeigersinn und senkt sich entsprechend mit dem Endabschnitt 72 ab. Durch dieses Absenken liegt die Anschlagsfläche 721 nun vor dem Kopfende der Korpusschiene 61, wodurch ein Einschieben der Mittelschiene 62 gegenüber der Korpusschiene 61 verhindert ist.

Gleichzeitig hebt sich der weitere Hebelarm 73 und mit ihm der Aktivator 75, wodurch die Sperrklinke 8 weiter gegen den Uhrzeigersinn zurückschwenkt und der Sperrhaken 81 den Riegel 512 vollständig freigibt. Ein weiteres Anheben des Drahtkorbs 51 ist nunmehr möglich, wie dieses auch in den Fig. 7a-c dargestellt ist. Mit dem Anheben des weiteren Hebelarms 73 hebt sich auch die weitere Anschlagsfläche 741 so weit an, dass die Lasche 635, an der das Drehlager 631 ausgebildet ist und die an der Laufschiene 63 angeordnet ist, gegen diese weitere Anschlagsfläche 741 mit einer größeren Fläche anliegt, wodurch eine Bewegung der Laufschiene 63 gegenüber der Mittelschiene 62 ebenfalls blockiert ist. Ein angehobener Drahtkorb 51 kann somit nicht mehr in den Korpus 2 der Geschirrspülmaschine 1 eingefahren werden.

In der Darstellung der Fig. 7c ist gut zu erkennen, dass die Sperrklinke 8 bei diesem Ausführungsbeispiel mit am Drehlager 631 befestigt ist. Auf diese Weise sind sowohl der erste Scherenhebel 53 als auch die Sperrklinke 8 an nur einer Lasche 635 gelagert, die an der Laufschiene 63 montiert ist. Weiterhin ist in der Darstellung der Fig. 7c gut zu erkennen, dass die weitere Anlaufschräge 742 seitlich versetzt zu der Lasche 635 an der Laufschiene 63 ausgebildet ist, so dass die Lasche 635 der Laufschiene 63 seitlich an der weiteren Anlaufschräge 742 passieren kann. Der Riegel 512 ist im dargestellten Ausführungsbeispiel ein separates Element, das an dem Drahtkorb 51 montiert ist, beispielsweise aufgeclipst ist. Es ist alternativ denkbar, ein Drahtelement des Drahtkorbs 51 so zu formen, dass es den Riegel 512 bildet.

Nach dem Absenken des Drahtkorbs 51 in die Zwischenstellung gemäß den Fig. 5a und 5b kann danach die Auszugsführung 6 wieder eingefahren werden. Der Sperrhebel 7 wirkt dabei zusätzlich als Ablaufsteuerung für die Reihenfolge des Einfahrens von Mittel- bzw. Laufschiene 62, 63. Durch die Geometrie des Sperrhebels 7 ist zunächst bei abgelassenem Drahtkorb 51 die Verriegelung der Mittelschiene 62 gegenüber der Korpusschiene 61 aufgehoben. Fährt die Mittelschiene 62 dann in die Korpusschiene 61 ein, verkippt der Sperrhebel 7 aufgrund der Auflaufschräge 722 noch geringfügig weiter im Uhrzeigersinn, bis auch die Verriegelung der Laufschiene 63 gegenüber der Mittelschiene 62 durch das Absenken des weiteren Hebelarms 73 aufgehoben ist und die Auszugsführung 6 dann mit gleichen Relativbewegungen zwischen Korpus- und Mittelschiene 61, 62 bzw. Mittel- und Laufschiene 62, 63 weiter einfährt.

In den Fig. 8a bis 11c ist ein zweites Ausführungsbeispiel einer Geschirrkorbeinheit mit Schiebe- und Hubmechanismus 5 dargestellt. Die gezeigte Anordnung kann beispielsweise ebenso wie die Geschirrkorbeinheit des ersten Ausführungsbeispiels in einen Geschirrspüler 1, wie er in Fig. 1 wiedergegeben ist, eingebaut werden. Gleiche Bezugszeichen kennzeichnen bei diesem Ausführungsbeispiel gleiche oder gleichwirkende Elemente wie beim ersten Ausführungsbeispiel.

Die Geschirrkorbeinheit 5 umfasst eine Auszugsführung 6, die wiederum als Vollauszug mit Korpusschiene 61, Mittelschiene 62 und Laufschiene 63 ausgebildet ist. Die entsprechenden Schienen sind beidseitig eines Drahtkorbs 51 angeordnet, der mit der jeweiligen Laufschiene 63 wiederum über ein Scherenwerk als Hubmechanismus gekoppelt ist.

Fig. 8a zeigt die Auszugsführung 6 in einer vollausgezogenen Position und das Scherenwerk in einer vollständig abgesenkten Stellung. Fig. 8b gibt einen Ausschnitt aus Fig. 8a in einer Detailzeichnung wieder. In Fig. 9a ist im Unterschied zur Fig. 8a der Drahtkorb 51 bei ebenfalls vollständig ausgefahrener Auszugsführung 6 leicht angehoben. Fig. 9b zeigt wiederum einen Ausschnitt aus Fig. 9a im Detail.

Bei dem ersten Ausführungsbeispiel der Fig. 1-7c sind die einzelnen Schienen 61-63 der Auszugsführung 6 im Wesentlichen übereinander angeordnet und das Scherenwerk befindet sich in der gleichen Vertikalebene wie die jeweilige Auszugsführung 6. Beim Ausführungsbeispiel der Figuren 8a-11c sind die einzelnen Schienen 61-63 der Auszugsführung 6 jeweils nebeneinander angeordnet. Das Scherenwerk befindet sich in einer Vertikalebene, die zwischen der Auszugsführung 6 und der Seite 52 des Drahtkorbs 51 angeordnet ist.

Aufgrund dieser Gegebenheit unterscheidet sich die Befestigung des Scherenwerks, das wiederum auf jeder Seite des Drahtkorbs 51 gekreuzte Scherenhebel 53 und 54 umfasst, an der jeweiligen Laufschiene 63. In den Fig. 8a und 9a ist zu erkennen, dass beispielsweise das in Auszugsrichtung vordere Ende des zweiten Scherenhebels 54 mit einem Bolzen 542 in einem Führungsschlitz 632 geführt ist, der in der Laufschiene 63 ausgebildet ist. Das gegenüberliegende Ende des zweiten Scherenhebels 54 ist wie beim ersten Ausführungsbeispiel in einem Drehlager 522 gelagert, das an der Seite 52 des Drahtkorbs 51 montiert ist. Der erste Scherenhebel 53 ist entsprechend an seinem in Auszugsrichtung gesehen vorderen Ende in einer Linearführung 521 verschiebbar und drehbar am Drahtkorb 51 gelagert, wohingegen das in Auszugsrichtung hintere Ende drehbar an der Laufschiene 63 in einer hier nicht sichtbaren Drehführung montiert ist.

Zum Anheben des Drahtkorbs 51 ist wiederum ein Bügelgriff 57 vorgesehen, der beidseitig mit dem jeweiligen Ende eines Schwenkhebels 56 verbunden ist. Der Schwenkhebel 56 ist beim vorliegenden Ausführungsbeispiel schwenkbar an dem Drehlager 522 des zweiten Scherenhebels 54 montiert. Der Schwenkhebel 56 ist über einen Mitnehmerhebel 58 mit dem ersten Scherenhebel 53 gekoppelt. Dieser Mitnehmerhebel 58 übernimmt eine vergleichbare Funktion wie der Kniehebel 55 beim ersten Ausführungsbeispiel. Beim Verschwenken des Schwenkhebels 56 wird der Drahtkorb 51 angehoben und der Mitnehmerhebel 58 über einen oberen Totpunkt bewegt, so dass der Drahtkorb 51 in einer oberen Position arretiert ist.

Wie beim ersten Ausführungsbeispiel der Fig. 1-7c ist auch bei diesem Ausführungsbeispiel ein Sperrhebel 7 vorgesehen, der die Auszugsführung 6 in der ausgezogenen Position blockiert, wenn der Drahtkorb 51 bei ausgezogener Auszugsführung 6 angehoben ist. Der Sperrhebel 7 ist bei diesem Ausführungsbeispiel ein einseitiger Hebel, der in einem Schwenklager 92 um eine horizontale und senkrecht zur Auszugsrichtung stehende Achse an einer Sperrwippe 9 gelagert ist (vgl. Fig. 8b, 8b).

In den Fig. 10a und 10b sind Details aus dem Bereich der Sperrwippe 9 dargestellt. Die Fig. 10a zeigt eine Seitenansicht eines Teils der Auszugsführung 6 mit dem angelenkten ersten Scherenhebel 53 und der Sperrwippe 9 in einer Seitenansicht mit Blick auf die Innenseite der Auszugsführung 6. Fig. 10b zeigt einen vergleichbaren Ausschnitt in einer isometrischen Schrägansicht.

Die Sperrwippe 9 ist ihrerseits in einem Schwenklager 633 um eine horizontale Achse verschwenkbar gelagert, wobei das Schwenklager 633 an einer Lasche 634 montiert ist, die an der Laufschiene 63 befestigt ist, vorliegend im Bereich des Drehlagers 631 für den ersten Scherenhebel 53. Die Lasche 634 ist senkrecht nach oben geführt, sodass das Schwenklager 633 der Sperrwippe 9 oberhalb der Schienen 61-63 positioniert ist. Die Lasche 634 ist zudem so angeordnet, dass sie eine Bewegung der Schienen 61-63 relativ zueinander nicht behindert. An der Oberseite der Sperrwippe 9 ist ein Sperrhaken 91 angeordnet. Die Sperrwippe 9 und der Sperrhaken 91 wirken mit einem Bolzen 523 zusammen, der am Drahtkorb 51 festgelegt ist, beim dargestellten Ausführungsbeispiel an einem plattenförmigen Element, das auch das Drehlager 522 des zweiten Scherenhebels 54 trägt.

Wie in den Fig. 8a und 8b zu erkennen ist, ist der Bolzen 523 bei abgesenktem Drahtkorb 51 in der maulförmigen Öffnung des Sperrhakens 91 positioniert und drückt auf die Oberseite der Sperrwippe 9, die damit in eine im Wesentlichen horizontale Position gebracht wird. Der Schwenkbereich des Sperrhebels 7 relativ zur Sperrwippe 9 ist konstruktiv so eingestellt, dass in einer horizontalen Ausrichtung der Sperrwippe 9 der Sperrhebel 7 ebenfalls im Wesentlichen horizontal ausgerichtet ist. Die Anschlagsfläche 721 des Sperrhebels 7 ist soweit angehoben, dass in dieser Position ein Einfahren der Schienen 62, 63 möglich ist, ohne dass die Anschlagsfläche 721 auf eine Kante der Korpusschiene 61 trifft.

Wird in der ausgezogenen Position der Auszugsführung 6 der Drahtkorb 51 angehoben, verkippt die Sperrwippe 9 aufgrund ihrer Gewichtsverteilung und/oder aufgrund einer optionalen Drehfeder, die im Bereich des Drehlagers 631 angeordnet sein kann, in die in den Fig. 9a und 9b und auch den Fig. 10a und 10b dargestellte Position, in der ihr in Auszugsrichtung gesehen hinteres Ende abgesenkt ist. In dieser Schwenkposition der Sperrwippe 9 legt sich der Sperrhebel 7 mit seinem freien Ende auf die Oberseite der Mittelschiene 62 und damit vor die vordere Kante der Korpusschiene 61. In dieser Verriegelungsposition blockiert der Sperrhebel 7 das Einschieben der Laufschiene 63 gegenüber der Korpusschiene 61. Der Schwenkbereich der Sperrwippe 9, der notwendig ist, um den Bolzen 523 aus der maulförmigen Öffnung des Sperrhakens 91 freizugeben, ist dabei größer als der Schwenkwinkel, den der Sperrhebel 7 vornehmen kann, bis er auf der Oberseite der Mittelschiene 62 aufliegt. Aus diesem Grund ist das Schwenklager 92 zwischen der Sperrwippe 9 und dem Sperrhebel 7 vorgesehen.

Wird der Drahtkorb 51 wieder abgesenkt, gleitet er an dem Sperrhaken 91 vorbei und drückt die Sperrwippe 9 wiederum in die horizontale, in den Fig. 8a und 8b gezeigte Position. Mit der Sperrwippe 9 verschwenkt auch der Sperrhebel 7 in die horizontale Lage und hebt die Blockierung zwischen Laufschiene 63 und Korpusschiene 61 auf. Entsprechend kann der Drahtkorb 51 in der abgesenkten Position wieder eingefahren werden.

In den Fig. 11a-11c ist in verschiedenen Detaildarstellungen der Bereich der Sperrwippe 9 bei zumindest teilweise eingefahrener Auszugsführung 6 wiedergegeben. Fig. 11a zeigt eine Seitenansicht, wobei ein Detail dieser Seitenansicht in Fig. 11b vergrößert wiedergegeben ist. Fig. 11c schließlich zeigt eine isometrische Schrägansicht.

Beim Einfahren der Auszugsführung gleitet die waagerecht ausgerichtete Sperrwippe 9 mit ihrer Unterseite über die obere Längskante der Korpusschiene 61. Das Drehlager 633 ist so positioniert, dass ein Verschwenken aus der horizontalen Ausrichtung der Sperrwippe 9 bei eingefahrener Auszugsführung 6 durch die Korpusschiene 61 blockiert ist. Der Bolzen 523 am Drahtkorb 51 ist damit im Maul des Sperrhakens 91 gefangen; eine Bewegung des Bolzens 523 und damit des Drahtkorbs 51 nach oben ist nicht möglich.

Fig. 11b zeigt den Bereich des Schwenklagers 92 für den Sperrhebel 7 im Detail. Der Sperrhebel 7 ist in einer Ausnehmung der Sperrwippe 9 gelagert, durch die der Schwenkbereich des Sperrhebels 7 relativ zur Sperrwippe 9 bestimmt wird. Wie in den Fig. 8a und 8b ersichtlich ist, muss bei abgesenktem Drahtkorb 51 und der entsprechenden Ausrichtung der Sperrwippe 9 sichergestellt sein, dass der Sperrhebel 7 so weit hochgeschwenkt wird, dass die Anschlagsfläche 721 nicht mehr an der Korpusschiene 61 anliegt. Dieses kann prinzipiell durch eine entsprechend ausgestaltete untere Kante der Ausnehmung in der Sperrwippe 9 erzielt werden. Beim dargestellten Ausführungsbeispiel (vgl. Fig. 11b) ist im Sperrhebel 7 eine Einstellschraube 76 in Form eines Gewindestiftes angeordnet, mit der die Ausrichtung des Sperrhebels 7 bei abgesenktem Drahtkorb 51 justiert werden kann.

### Bezugszeichen

- 1: Geschirrspülmaschine

- 2: Korpus
- 21: Seitenwand

- 3: Gerätetür

- 4: Geschirrkorbeinheit
- 41: Drahtkorb

- 5: Geschirrkorbeinheit mit Schiebe- und Hubmechanismus
- 51: Drahtkorb
- 511: Drahtfinger
- 512: Riegel
- 52: Seite
- 521: Linearführung
- 522: Drehlager (für den zweiten Scherenhebel 54)
- 523: Bolzen
- 53: erster Scherenhebel
- 54: zweiter Scherenhebel
- 541: Laufrolle
- 542: Bolzen
- 55: Kniehebel
- 56: Schwenkhebel
- 57: Bügelgriff
- 58: Mitnehmerhebel

- 6: Auszugsführung
- 61: Korpusschiene
- 62: Mittelschiene
- 621: Schwenklager (für den Sperrhebel 7)
- 63: Laufschiene
- 631: Drehlager (für den ersten Scherenhebel 53)
- 632: Führungsschlitz
- 633: Drehlager
- 634: Lasche
- 635: Lasche
- 7: Sperrhebel
- 71: Hebelarm
- 72: Endabschnitt
- 721: Anschlagsfläche
- 722: Anlaufschräge
- 73: weiterer Hebelarm
- 74: weiterer Endabschnitt
- 741: weitere Anschlagsfläche
- 742: weitere Anlaufschräge
- 75: Aktivator
- 76: Einstellschraube

- 8: Sperrklinke
- 81: Sperrhaken
- 82: Entriegelungshebel

- 9: Sperrwippe
- 91: Sperrhaken
- 92: Schwenklager (für den Sperrhebel 7)

## Patentansprüche

1. Schiebe- und Hubmechanismus einer Ablage eines Möbels oder Haushaltsgeräts, aufweisend eine Auszugsführung (6) mit einer Korpusschiene (61) und einer gegenüber der Korpusschiene (61) bewegbaren Laufschiene (63), sowie eine Hubeinrichtung, die an der Laufschiene (63) angeordnet ist und die Ablage trägt, wobei ein schwenkbar gelagerter Sperrhebel (7) vorhanden ist, **dadurch gekennzeichnet, dass** der schwenkbar gelagerte Sperrhebel (7) bei angehobener Ablage in einer Verriegelungsstellung eine Bewegung der Laufschiene (63) gegenüber der Korpusschiene (61) sperrt.

2. Schiebe- und Hubmechanismus nach Anspruch 1, bei dem der Sperrhebel (7) an einer gegenüber der Korpusschiene (61) bewegbaren Schiene der Auszugsführung (6) schwenkbar gelagert ist.

3. Schiebe- und Hubmechanismus nach Anspruch 2, bei dem der Sperrhebel (7) an einem Hebelarm (71) eine Anschlagsfläche (721) aufweist, mit der er in der Verriegelungsstellung in einem Eingriff mit der Korpusschiene (61) ist.

4. Schiebe- und Hubmechanismus nach Anspruch 3, bei dem die Anschlagsfläche (721) in Richtung des Hebelarms (71) weist und in der Verriegelungsstellung an einer in Auszugsrichtung nach vorne weisenden Kante der Korpusschiene (61) anliegt.

5. Schiebe- und Hubmechanismus nach einem der Ansprüche 2 bis 4, bei dem die Auszugsführung (6) eine zwischen der Korpusschiene (61) und der Laufschiene (63) angeordnete Mittelschiene (62) aufweist, wobei der Sperrhebel (7) an der Mittelschiene (62) schwenkbar gelagert ist.

6. Schiebe- und Hubmechanismus nach Anspruch 3 und 5, bei dem der Sperrhebel (7) ein zweiseitiger Hebel ist, der in der Verriegelungsstellung mit einem weiteren Hebelarm (73) in einem Eingriff mit der Laufschiene (63) ist.

7. Schiebe- und Hubmechanismus nach Anspruch 6, bei dem der weitere Hebelarm (73) eine weitere Anschlagsfläche (741) aufweist, die in Richtung des weiteren Hebelarms (73) weist und in der Verriegelungsstellung an einer in Auszugsrichtung nach hinten weisenden Kante der Laufschiene (63) anliegt.

8. Schiebe- und Hubmechanismus nach einem der Ansprüche 2 bis 4, bei dem der Sperrhebel (7) an der Laufschiene (63) gelagert ist.

9. Schiebe- und Hubmechanismus nach Anspruch 8, bei dem der Sperrhebel (7) ein einseitiger Hebel ist, der über eine Sperrwippe (9) an der Laufschiene (63) gelagert ist, wobei die Sperrwippe (9) verschwenkbar zur Laufschiene (63) gelagert ist und der Sperrhebel (7) verschwenkbar zur Sperrwippe (9) gelagert ist.

10. Schiebe- und Hubmechanismus nach einem der Ansprüche 1 bis 9, bei dem zumindest in der abgesenkten Stellung der Ablage die Hubeinrichtung und/oder der Ablage im Eingriff mit dem Sperrhebel (7) ist.

11. Schiebe- und Hubmechanismus nach Anspruch 10, bei dem durch Gewichtskraft und/oder Federkraft zumindest bei einer ausgezogenen Stellung der Auszugsführung (6) der Sperrhebel (7) selbstständig die Verriegelungsstellung einnimmt, wenn der Sperrhebel (7) nicht im Eingriff mit der Hubeinrichtung und/oder der Ablage ist.

12. Schiebe- und Hubmechanismus nach einem der Ansprüche 1 bis 11, bei dem an der Ablage oder an der Hubeinrichtung ein Element angeordnet ist, das zumindest in der ausgezogenen Stellung der Auszugsführung (6) auf den Sperrhebel (7) einwirkt und ihn aus der Verriegelungsstellung bewegt.

13. Schiebe- und Hubmechanismus nach einem der Ansprüche 1 bis 12, bei dem in einer zumindest teilweise eingefahrenen Stellung der Auszugsführung (6) die Hubeinrichtung blockiert ist.

14. Schiebe- und Hubmechanismus nach Anspruch 13, bei dem ein Sperrhaken (81, 91) an der Auszugsführung (6) angeordnet ist, der bei der zumindest teilweise eingefahrenen Stellung der Auszugsführung ein an der Hubeinrichtung und/oder der Ablage ausgebildetes oder angeordnetes Element für eine Hubbewegung sperrt.

15. Schiebe- und Hubmechanismus nach einem der Ansprüche 1 bis 14, bei dem die Hubeinrichtung mindestens ein Scherenwerk mit Scherenhebeln (53, 54) ist.

16. Möbel oder Haushaltsgerät mit einer Ablage und einem Schiebe- und Hubmechanismus gemäß einem der Ansprüche 1 bis 15.

17. Haushaltsgerät nach Anspruch 16, wobei das Haushaltsgerät eine Geschirrspülmaschine (1) mit einem Geschirrkorb (5) als Ablage ist.

## Claims

1. Sliding and lifting mechanism of a rack of a piece of furniture or household appliance, comprising a pull-out guide (6) having a body rail (61) and a running rail (63) movable relative to the body rail (61), and a lifting device which is arranged on the running rail (63) and carries the rack, wherein a pivotably mounted locking lever (7) is present, **characterized in that** the pivotably mounted locking lever (7) blocks a movement of the running rail (63) with respect to the body rail (61) in a locking position when the rack is raised.

2. Sliding and lifting mechanism according to claim 1, in which the locking lever (7) is pivotably mounted on a rail of the pull-out guide (6) which is movable relative to the body rail (61).

3. Sliding and lifting mechanism according to claim 2, in which the locking lever (7) has a stop surface (721) on a lever arm (71), with which it engages with the body rail (61) in the locking position.

4. Sliding and lifting mechanism according to claim 3, in which the stop surface (721) faces in the direction of the lever arm (71) and in the locking position rests against an edge of the body rail (61) facing forwards in the pull-out direction.

5. Sliding and lifting mechanism according to one of claims 2 to 4, in which the pull-out guide (6) has a center rail (62) arranged between the body rail (61) and the runner rail (63), wherein the locking lever (7) is pivotably mounted on the center rail (62).

6. Sliding and lifting mechanism according to claims 3 and 5, in which the locking lever (7) is a two-sided lever which in the locking position is in engagement with a further lever arm (73) with the running rail (63).

7. Sliding and lifting mechanism according to claim 6, in which the further lever arm (73) has a further stop surface (741) which faces in the direction of the further lever arm (73) and, in the locking position, rests against an edge of the running rail (63) facing rearwardly in the pull-out direction.

8. Sliding and lifting mechanism according to one of claims 2 to 4, in which the locking lever (7) is mounted on the running rail (63).

9. Sliding and lifting mechanism according to claim 8, in which the locking lever (7) is a one-sided lever which is mounted on the running rail (63) via a locking rocker (9), wherein the locking rocker (9) is pivotably mounted relative to the running rail (63) and the locking lever (7) is pivotably mounted relative to the locking rocker (9).

10. Sliding and lifting mechanism according to one of claims 1 to 9, in which, at least in the lowered position of the rack, the lifting device and/or the rack is in engagement with the locking lever (7).

11. Sliding and lifting mechanism according to claim 10, in which the locking lever (7) automatically assumes the locking position by weight force and/or spring force at least in an extended position of the pull-out guide (6) when the locking lever (7) is not in engagement with the lifting device and/or the rack.

12. Sliding and lifting mechanism according to one of claims 1 to 11, in which an element is arranged on the rack or on the lifting device, which element acts on the locking lever (7) at least in the extended position of the pull-out guide (6) and moves said lever out of the locking position.

13. Sliding and lifting mechanism according to one of claims 1 to 12, in which the lifting device is blocked in an at least partially retracted position of the pull-out guide (6).

14. Sliding and lifting mechanism according to claim 13, in which a locking hook (81, 91) is arranged on the pull-out guide (6), which, in the at least partially retracted position of the pull-out guide, locks an element, which is formed or arranged on the lifting device and/or the rack, for a lifting movement.

15. Sliding and lifting mechanism according to one of claims 1 to 14, in which the lifting device is at least one scissor mechanism with scissor levers (53, 54).

16. Piece of furniture or household appliance having a rack and a sliding and lifting mechanism in accordance with one of claims 1 to 15.

17. Household appliance according to claim 16, wherein the household appliance is a dishwasher (1) with a dish basket (5) as a rack.

## Revendications

1. Mécanisme de coulisse et de levée pour un rangement d'un meuble ou d'un appareil électroménager, présentant un guide d'extraction (6) avec un rail de corps (61) et un rail de glissement (63) mobile par rapport au rail de corps (61), ainsi qu'un dispositif de levage qui est disposé sur le rail de glissement (63) et qui porte le rangement, comportant un levier de verrouillage (7) supporté de façon pivotante, **caractérisé en ce que** le levier de verrouillage (7) supporté de façon pivotante bloque le mouvement du rail de glissement (63) par rapport au rail de corps (61) quand le rangement est levé dans une position de verrouillage.

2. Mécanisme de coulisse et de levée selon la revendication 1, dans lequel le levier de verrouillage (7) est supporté de façon pivotante sur un rail du guide d'extraction (6) mobile par rapport au rail de corps (61).

3. Mécanisme de coulisse et de levée selon la revendication 2, dans lequel le levier de verrouillage (7) présente sur un bras de levier (71) une surface de butée (721) avec laquelle il est en prise avec le rail de corps (61) dans la position de verrouillage.

4. Mécanisme de coulisse et de levée selon la revendication 3, dans lequel la surface de butée (721) est orientée en direction du bras de levier (71) et repose, dans la position de verrouillage, sur un bord du rail de corps (61) orienté vers l'avant dans le sens de l'extraction.

5. Mécanisme de coulisse et de levée selon l'une des revendications 2 à 4, dans lequel le guide d'extraction (6) présente un rail médian (62) disposé entre le rail de corps (61) et le rail de glissement (63), le levier de verrouillage (7) étant supporté de façon pivotante sur le rail médian (62).

6. Mécanisme de coulisse et de levée selon les revendications 3 et 5, dans lequel le levier de verrouillage (7) est un levier double qui est en prise par un autre bras de levier (73) avec le rail de glissement (63) dans la position de verrouillage.

7. Mécanisme de coulisse et de levée selon la revendication 6, dans lequel l'autre bras de levier (73) présente une autre surface de butée (741) qui est tournée vers l'autre bras de levier (73) et qui repose, dans la position de verrouillage, sur une arête du rail de glissement (63) orientée vers l'arrière dans le sens de l'extraction.

8. Mécanisme de coulisse et de levée selon l'une des revendications 2 à 4, dans lequel le levier de verrouillage (7) est supporté sur le rail de glissement (63).

9. Mécanisme de coulisse et de levée selon la revendication 8, dans lequel le levier de verrouillage (7) est un levier simple qui est supporté sur le rail de glissement (63) par l'intermédiaire d'une bascule de verrouillage (9), la bascule de verrouillage (9) étant supportée de façon basculante par rapport au rail de glissement (63) et le levier de verrouillage (7) étant supporté de façon basculante par rapport à la bascule de verrouillage (9).

10. Mécanisme de coulisse et de levée selon l'une des revendications 1 à 9, dans lequel, au moins dans la position abaissée du rangement, le dispositif de levage et/ou le rangement sont en prise avec le levier de verrouillage (7).

11. Mécanisme de coulisse et de levée selon la revendication 10, dans lequel, au moins dans une position extraite du guide d'extraction (6), le levier de verrouillage (7) prend de lui-même la position de verrouillage sous l'action de la gravité et/ou la force d'un ressort quand le levier de verrouillage (7) n'est pas en prise avec le dispositif de levage et/ou le rangement.

12. Mécanisme de coulisse et de levée selon l'une des revendications 1 à 11, dans lequel est disposé sur le rangement ou sur le dispositif de levage un élément qui agit sur le levier de verrouillage (7), au moins dans la position d'extraction du guide d'extraction (6), et l'écarte de la position de verrouillage.

13. Mécanisme de coulisse et de levée selon l'une des revendications 1 à 12, dans lequel le dispositif de levage est bloqué dans une position au moins partiellement rétractée du guide d'extraction (6).

14. Mécanisme de coulisse et de levée selon la revendication 13, dans lequel un crochet de verrouillage (81, 91) est disposé sur le guide d'extraction (6) et verrouille un mouvement de levage d'un élément formé ou disposé sur le dispositif de levage et/ou le rangement dans la position au moins partiellement rétractée du guide d'extraction.

15. Mécanisme de coulisse et de levée selon l'une des revendications 1 à 14, dans lequel le dispositif de levage est au moins un parallélogramme avec des leviers de parallélogramme (53, 54).

16. Meuble ou appareil ménager muni d'un rangement et d'un mécanisme de coulisse et de levée selon l'une des revendications 1 à 15.

17. Appareil ménager selon la revendication 16, lequel appareil ménager est un lave-vaisselle (1) dont le rangement est un panier à vaisselle (5).
